# FASCICULE DE BREVET EUROPEEN

(11) **EP 3 293 815 B1**
(45) Date de publication et mention de la délivrance du brevet: **29.09.2021**
(21) Numéro de dépôt: 17186733.6
(22) Date de dépôt: 17.08.2017
(51) Int. Cl.: H01P 3/16, H01B 7/08

(54) **GUIDES D'ONDES MILLIMÉTRIQUES**
MILLIMETER-WELLENLEITER
MILLIMETRE WAVEGUIDES

(30) Priorité: 06.09.2016 FR 1658257
(43) Date de publication de la demande: 14.03.2018
(73) Titulaire: Commissariat à l'Energie Atomique et aux Energies Alternatives, 75015 Paris (FR)
(72) Inventeur: BELOT, Didier, 38140 Rives (FR); MARTINEAU, Baudouin, 38000 Grenoble (FR)
(74) Mandataire: Cabinet Beaumont

(56) Documents cités:
- EP-A1- 2 958 187
- JP-A- S5 045 652
- US-A1- 2014 285 277

## Description

### Domaine

La présente demande concerne un guide d'ondes millimétriques en un matériau diélectrique et un dispositif de transmission d'ondes millimétriques comprenant un tel guide d'ondes.

### Exposé de l'art antérieur

Il est connu que l'on peut transmettre des ondes millimétriques dans un guide d'ondes en matière plastique diélectrique.

La figure 1 est un schéma représentant un système 1 de transmission d'ondes millimétriques du type décrit dans la publication intitulée "A 12.5+12.5 Gb/s Full-Duplex Plastic Waveguide Interconnect" de Satoshi Fukuda et al. (IEEE Journal of Solid-State Circuits, vol. 46, No. 12, décembre 2011). Le système de transmission d'ondes millimétriques 1 comprend un guide d'ondes à section rectangulaire 3 en une matière plastique diélectrique, deux antennes 5 et 5', deux circuits d'émission-réception d'ondes millimétriques (TX/RX) 7 et 7', et deux circuits de modulation-démodulation (MOD/DEMOD) 9 et 9'.

Les antennes 5 et 5' sont situées à l'une des extrémités du guide d'ondes 3. Les antennes 5 et 5' sont par exemple adaptées à émettre et à recevoir des ondes millimétriques qui se propagent dans le guide d'ondes 3. L'antenne 5 est connectée au circuit d'émission-réception d'ondes millimétriques 7. De même, l'antenne 5' est connectée au circuit d'émission-réception d'ondes millimétriques 7'. Le circuit d'émission-réception 7 est connecté au circuit de modulation-démodulation 9 et, de même, le circuit d'émission-réception 7' est connecté au circuit de modulation-démodulation 9'. Les circuits de modulation-démodulation 9 et 9' sont reliés respectivement à des bornes d'entrée-sortie 13 et 13'.

Les ondes millimétriques transmises par le guide d'ondes 3 peuvent être modulées par un signal binaire appliqué sur la borne 13 ou 13' et démodulées en un signal binaire reçu sur la borne 13' ou 13.

Il serait souhaitable de pouvoir transmettre simultanément plusieurs signaux par le guide d'ondes 3 pour augmenter le débit de transmission d'information.

Le document EP 2 958 187 décrit un guide d'ondes térahertz flexible, pliable et supportant une torsion.

Le document US 2014/285277 décrit un guide d'ondes diélectrique fabriqué en utilisant une technologie de circuits imprimés.

Le document JP S50 45652 décrit un guide d'ondes diélectrique.

### Résumé

Ainsi, un mode de réalisation prévoit un guide d'ondes millimétriques selon la revendication 1.

Selon un mode de réalisation, les nervures sont parallèles.

Selon un mode de réalisation, le guide d'ondes comprend au moins deux bandes dudit matériau diélectrique, l'enveloppe entourant les bandes, les nervures reliant les bandes entre elles et à l'enveloppe.

Selon un mode de réalisation, les deux bandes sont parallèles.

Selon un mode de réalisation, le guide est en un matériau diélectrique dont la constante diélectrique est comprise entre 2 et 4.

Selon un mode de réalisation, le guide d'ondes est en une matière plastique, notamment du polytétrafluoroéthylène, du polypropylène ou du polystyrène.

Un autre mode de réalisation prévoit un dispositif de transmission de premières ondes millimétriques comprenant un guide d'ondes millimétriques tel que défini précédemment et au moins quatre premières antennes, chaque première antenne étant adaptée à émettre et recevoir les premières ondes millimétriques, chaque extrémité du guide étant en contact avec deux desdites premières antennes.

Selon un mode de réalisation, lesdites deux premières antennes à chaque extrémité du guide sont distantes l'une de l'autre d'une longueur supérieure ou égale à une demi-longueur d'onde d'émission des premières antennes.

Selon un mode de réalisation, chaque première antenne a une longueur de l'ordre de la longueur d'onde des ondes millimétriques émises par la première antenne.

Selon un mode de réalisation, le dispositif comprend au moins deux deuxièmes antennes, l'une des deuxièmes antennes étant en contact avec le guide à l'une des extrémités du guide et l'autre deuxième antenne étant en contact avec le guide à l'autre extrémité du guide, chaque deuxième antenne étant adaptée à émettre et recevoir des deuxièmes ondes millimétriques, la polarisation des deuxièmes ondes millimétriques étant perpendiculaire à 10 % près à la polarisation des premières ondes millimétriques.

Selon un mode de réalisation, les premières ondes millimétriques ont une fréquence comprise entre 30 GHz et 300 GHz.

### Brève description des dessins

Ces caractéristiques et avantages, ainsi que d'autres, seront exposés en détail dans la description suivante de modes de réalisation particuliers faite à titre non limitatif en relation avec les figures jointes parmi lesquelles :
la figure 1, décrite précédemment, est un schéma représentant un système de transmission d'ondes millimétriques ;
la figure 2 est une vue en coupe, partielle et schématique, d'un mode de réalisation d'un guide d'ondes millimétriques ;
la figure 3 représente, de façon partielle et schématique, un mode de réalisation d'un dispositif de transmission d'ondes millimétriques comprenant le guide d'ondes millimétriques de la figure 2 ; et
les figures 4 et 5 sont des vues en coupe, partielles et schématiques, d'autres modes de réalisation d'un guide d'ondes millimétriques.

### Description détaillée

De mêmes éléments ont été désignés par de mêmes références dans les différentes figures et, de plus, les diverses figures ne sont pas tracées à l'échelle. Par souci de clarté, seuls les éléments utiles à la compréhension des modes de réalisation décrits ont été représentés et sont détaillés. En particulier, les circuits d'émission et de réception d'ondes millimétriques sont bien connus de l'homme du métier et ne sont pas décrits en détail. Sauf précision contraire, l'expression "de l'ordre de" signifie à 10 % près, de préférence à 5 % près.

La figure 2 est une section droite d'un mode de réalisation d'un guide d'ondes 20.

Le guide d'ondes 20 comprend une bande 22 en un matériau diélectrique maintenue par un support 24. La bande 22 peut avoir une section droite sensiblement rectangulaire. L'épaisseur E_{B} de la bande 22 peut être comprise entre 1 mm et 10 mm. Le support 24 est réalisé dans le même matériau diélectrique que la bande 22. Le support 24 comprend une enveloppe 28 entourant la bande 22. L'enveloppe 28 est reliée aux extrémités latérales de la bande 22. Le support 24 comprend des nervures 30 reliant l'enveloppe 28 à la bande 22. Dans le présent mode de réalisation, les nervures 30 sont sensiblement parallèles. Les nervures 30 peuvent s'étendre sur toute la longueur du guide d'ondes 20. Les nervures 30 peuvent être sensiblement perpendiculaires à la bande 22. La bande 22, l'enveloppe 28 et les nervures 30 délimitent des cavités 32 qui sont remplies d'un gaz ou d'un mélange gazeux, par exemple de l'air. A titre de variante, les cavités 32 sont remplies d'un matériau liquide ou solide dont la constante diélectrique est inférieure à celle du matériau diélectrique composant la bande 22.

La bande 22 se divise en N portions de transmission 26 distinctes, N étant un nombre entier par exemple compris entre 3 et 16. Chaque portion 26 est destinée à la transmission d'une onde millimétrique. Dans le mode de réalisation représenté en figure 2, chaque portion de transmission 26 est située entre deux nervures adjacentes 30. A titre d'exemple, cinq portions 26 sont représentées en figure 2. A titre de variante, chaque portion de transmission 26 peut être située à l'intersection entre la bande 22 et des nervures 30.

Le guide d'ondes 20 peut correspondre à une pièce monobloc d'un même matériau plastique. Le guide d'ondes 20 peut être obtenu par moulage ou par extrusion.

La figure 3 représente un mode de réalisation d'un dispositif de transmission 40 d'ondes millimétriques comprenant le guide d'ondes 20 représenté en figure 2. A chaque extrémité axiale du guide d'ondes 20, le dispositif de transmission 40 comprend N antennes d'émission/réception 41, 41'. Chaque antenne 41, 41' est disposée au contact de l'extrémité axiale de l'une des portions de transmission 26, délimitées par des traits pointillés en figure 3. Les antennes 41, 41' sont par exemple adaptées à émettre et à recevoir des ondes millimétriques qui se propagent dans le guide d'ondes 20.

Selon un mode de réalisation, chaque antenne 41 est connectée à un circuit d'émission-réception d'ondes millimétriques 42. De même, l'antenne 41' est connectée à un circuit d'émission-réception d'ondes millimétriques 42'. Le circuit d'émission-réception 42 est connecté à un circuit de modulation-démodulation 43 et, de même, le circuit d'émission-réception 42' est connecté à un circuit de modulation-démodulation 43'. Les circuits de modulation-démodulation 43 et 43' sont reliés respectivement à des bornes d'entrée-sortie 44 et 44'. La bande de fréquence de chaque onde millimétrique transmise dans le guide d'ondes 20 peut être comprise entre 30 GHz et 300 GHz.

A titre de variante, plusieurs antennes 41, 41' peuvent être reliées à un même circuit d'émission-réception d'ondes millimétriques qui est adapté à traiter séparément les signaux fournis ou reçus par les antennes 41, 41'.

Les ondes millimétriques transmises par chaque portion de transmission 26 du guide d'ondes 20 peuvent être modulées par un signal binaire appliqué sur la borne 44 ou 44' et démodulées en un signal binaire reçu sur la borne 44' ou 44.

De préférence, la largeur L_{B} de chaque portion de transmission 26 est supérieure ou égale, de préférence sensiblement égale à la longueur d'onde de l'onde millimétrique à transmettre par la portion de transmission 26. La longueur des deux antennes situées à chaque extrémité de chaque portion de transmission 26 est de l'ordre de la longueur d'onde de l'onde millimétrique à transmettre par la portion de transmission 26. A titre d'exemple, les antennes sont des antennes à bande étroite ou des antennes à bande large. En se référant à nouveau à la figure 2, l'épaisseur E_{N} de chaque nervure 30 qui correspond à la distance séparant, dans le plan de la section droite du guide d'ondes 20, deux portions de transmission 26 adjacentes est par exemple supérieure ou égale à la moitié de la longueur d'onde des ondes millimétriques transmises par les portions de transmission 26. L'épaisseur de l'enveloppe 28 dans le plan de la section droite du guide d'ondes 20 peut en outre être supérieure ou égale à la moitié de la longueur d'onde des ondes millimétriques transmises par les portions de transmission 26. La largeur totale L_{T} du guide d'ondes 20 est donc de préférence supérieure ou égale à (3N+1)*L_{B}/2.

La constante diélectrique du matériau diélectrique formant la bande 22 du guide d'ondes 20 est comprise entre 1 et 4, de préférence comprise entre 2 et 4. L'angle de perte ou tangente delta du matériau diélectrique formant la bande 22 du guide d'ondes 20 est par exemple inférieure à 10⁻³ pour assurer des pertes minimales du signal dans le guide d'ondes 20. Ce matériau peut être une matière plastique diélectrique telle que par exemple du polytétrafluoroéthylène, du polypropylène ou du polystyrène. A titre d'exemple, pour un matériau de constante diélectrique égale à 2 et pour une fréquence comprise entre 30 GHz et 300 GHz, la longueur d'onde des ondes électromagnétiques se propageant dans les portions de transmission 26 du guide d'ondes 20 est comprise entre 7 mm et 0,7 mm. On peut par exemple utiliser des ondes à une fréquence de l'ordre de 60 GHz, pour laquelle, pour un matériau de constante diélectrique égale à 2, la longueur d'onde est égale à 3,5 mm. Pour N égal à 5, la largeur totale L_{T} du guide d'ondes 20 est alors égale à 28 mm.

En fonctionnement, les ondes millimétriques se propagent dans le guide d'ondes 20 en étant sensiblement confinées dans les portions de transmission 26 de la bande 22. Il peut donc être transmis simultanément N signaux. Les longueurs d'onde des ondes millimétriques utilisées peuvent être identiques ou différentes. On a représenté de façon schématique en traits pointillés en figure 2 des zones de confinement 34 de chaque onde millimétrique dans le guide d'ondes 20. L'enveloppe 28 permet d'éviter un contact direct entre la bande 22 et un utilisateur ou un objet extérieur au guide d'ondes 20.

La figure 4 est une section droite du guide d'ondes 20 qui illustre un autre mode de réalisation d'un procédé de transmission de données dans lequel, en plus de la transmission d'ondes millimétriques par les portions de transmission 26, des antennes d'émission/réception sont disposées aux extrémités du guide d'ondes 20 de façon à permettre la transmission d'ondes millimétriques dans les nervures 30. Selon un mode de réalisation, la polarisation des ondes millimétriques transmises dans les nervures 30 est perpendiculaire à la polarisation des ondes millimétriques transmises dans les portions de transmission 26 de la bande 22. Dans le présent mode de réalisation, chaque nervure 30 s'étend de part et d'autre de la bande 22. De préférence, la largeur L_{N}, mesurée dans le plan de la section droite, de chaque nervure 30 est supérieure ou égale, de préférence sensiblement égale à la longueur d'onde de l'onde millimétrique à transmettre par la nervure 30. Dans le mode de réalisation représenté en figure 4, chaque portion de transmission 26 est située à l'intersection entre la bande 22 et une nervure 30.

En fonctionnement, les ondes millimétriques se propagent dans le guide d'ondes 20 en étant sensiblement confinées dans les portions de transmission 26 de la bande 22 et des ondes millimétriques se propagent dans le guide d'ondes 20 en étant sensiblement confinées dans les nervures 30. On a représenté de façon schématique en traits pointillés en figure 4 les zones de confinement 46 de chaque onde millimétrique dans les portions de transmission 26 et les zones de confinement 48 de chaque onde millimétrique dans les nervures 30. La polarisation des ondes millimétriques se propageant dans les nervures 30 étant perpendiculaire à la polarisation des ondes millimétriques se propageant dans la bande 22, les zones de confinement 46 peuvent partiellement chevaucher les zones de confinement 48. Il peut donc être transmis simultanément 2N signaux. Ceci permet, par rapport au mode de réalisation illustré en figure 1, de doubler sensiblement le débit de transmission à bande de fréquence constante.

Dans les modes de réalisation représentés sur les figures 2 et 4, le guide d'ondes 20 comprend une seule bande 22 disposée dans l'enveloppe 28. A titre de variante, le guide d'ondes peut comprendre M bandes 22 disposées dans l'enveloppe 28, où M est un nombre entier supérieur ou égal à 2.

La figure 5 est une vue en coupe d'un guide d'ondes 50 dans le cas où M est égal à 3. Les trois bandes 22 peuvent être sensiblement parallèles. Les nervures 30 relient mécaniquement les bandes 22 à l'enveloppe 28 et les bandes 22 entre elles. L'épaisseur totale E_{T} du guide d'ondes 50 est de préférence supérieure ou égale à (3M+1)*L_{B}/2.

La propagation des ondes millimétriques dans le guide d'ondes 50 peut être réalisée comme cela a été décrit précédemment en relation avec la figure 2. Chaque portion de transmission 26 de chaque bande 22 est alors située entre deux nervures adjacentes 30. On a représenté de façon schématique en traits pointillés en figure 5 les zones de confinement 52 de chaque onde millimétrique dans le guide d'ondes 50 dans le cas où chaque portion de transmission 26 de chaque bande 22 est située entre deux nervures adjacentes 30. Le nombre d'ondes millimétriques pouvant se propager dans le guide d'ondes est alors égal à N*M.

A titre de variante, la propagation des ondes millimétriques dans le guide d'ondes 50 peut être réalisée comme cela a été décrit précédemment en relation avec la figure 4. Des ondes millimétriques sont alors transmises dans chaque bande 22 et des ondes millimétriques sont transmises dans les nervures 30, les ondes millimétriques transmises dans les nervures 30 ayant une polarisation sensiblement perpendiculaire à la polarisation des ondes millimétriques transmises dans les bandes 22. Le nombre d'ondes millimétriques pouvant se propager dans le guide d'ondes est alors égal à 2*N*M.

Selon les modes de réalisation décrits précédemment, la forme du guide d'ondes 20 et 50 est adaptée de façon avantageuse à confiner les ondes millimétriques dans le volume interne à l'enveloppe 28 afin d'éviter les forts signaux à la surface du guide d'ondes, la surface du guide d'ondes pouvant être manipulée par un utilisateur.

Avec les modes de réalisation du guide d'ondes décrits précédemment, on obtient une alternative à un câble classique à base de cuivre. Le guide d'ondes peut être utilisé dans toute application nécessitant un lien haut débit, par exemple entre un centre de calcul et un serveur. Les matières plastiques diélectriques sont, de plus, moins onéreuses et moins lourdes que le cuivre et ne transmettent pas les émissions électromagnétiques.

## Revendications

1. Guide d'ondes millimétriques (20 ; 50) comprenant :
au moins une bande (22) dont la section transversale est configurée pour avoir plusieurs portions de transmission adaptées à transmettre chacune une onde millimétrique ;
une enveloppe (28) entourant la bande et reliée à des extrémités latérales de la bande, et ;
au moins quatre nervures (30) reliant la bande à l'enveloppe,
ladite bande, ladite enveloppe et lesdites au moins quatre nervures étant en un même matériau diélectrique dont la constante diélectrique est comprise entre 1 et 4 ; l'enveloppe, la bande et les nervures délimitent des cavités (32) remplies d'un gaz, d'un mélange de gaz, d'un fluide ou d'un solide dont la constante diélectrique est inférieure à celle du matériau diélectrique.

2. Guide d'ondes millimétriques selon la revendication 1, dans lequel la bande est de section transversale linéaire.

3. Guide d'ondes millimétriques selon l'une quelconque des revendications 1 ou 2, dans lequel les nervures (30) sont parallèles.

4. Guide d'ondes millimétriques selon l'une quelconque des revendications 1 à 3, comprenant au moins deux bandes (22) dudit matériau diélectrique, l'enveloppe (28) entourant les bandes, les nervures (30) reliant les bandes entre elles et à l'enveloppe (28).

5. Guide d'ondes millimétriques selon la revendication 4, dans lequel les deux bandes (22) sont parallèles.

6. Guide d'ondes millimétriques selon l'une quelconque des revendications 1 à 5, dans lequel le guide (20 ; 40) est en un matériau diélectrique dont la constante diélectrique est comprise entre 2 et 4.

7. Guide d'ondes millimétriques selon l'une quelconque des revendications 1 à 6, dans lequel le guide d'ondes (3) est en une matière plastique, notamment du polytétrafluoroéthylène, du polypropylène ou du polystyrène.

8. Dispositif (40) de transmission de premières ondes millimétriques comprenant un guide d'ondes millimétriques (20 ; 50) selon l'une quelconque des revendications 1 à 7 et au moins quatre premières antennes (41, 41'), chaque première antenne étant adaptée à émettre et recevoir les premières ondes millimétriques, chaque extrémité du guide (3) étant en contact avec deux desdites premières antennes (41, 41').

9. Dispositif selon la revendication 8, dans lequel lesdites deux premières antennes (41, 41') à chaque extrémité du guide (20 ; 40) sont distantes l'une de l'autre d'une longueur supérieure ou égale à une demi-longueur d'onde d'émission des premières antennes.

10. Dispositif selon la revendication 8 ou 9, dans lequel chaque première antenne (41, 41') a une longueur de l'ordre de la longueur d'onde des ondes millimétriques émises par la première antenne.

11. Dispositif selon l'une quelconque des revendications 8 à 10, comprenant au moins deux deuxièmes antennes, l'une des deuxièmes antennes (41, 41') étant en contact avec le guide (20 ; 40) à l'une des extrémités du guide (3) et l'autre deuxième antenne (41, 41') étant en contact avec le guide à l'autre extrémité du guide (3), chaque deuxième antenne étant adaptée à émettre et recevoir des deuxièmes ondes millimétriques, la polarisation des deuxièmes ondes millimétriques étant perpendiculaire à 10 % près à la polarisation des premières ondes millimétriques.

12. Dispositif selon l'une quelconque des revendications 8 à 11, dans lequel les premières ondes millimétriques ont une fréquence comprise entre 30 GHz et 300 GHz.

## Patentansprüche

1. Millimeterwellen-Wellenleiter (20; 50), der Folgendes aufweist:
mindestens einen Streifen (22) mit einem Querschnitt, der so beschaffen ist, dass er mehrere Übertragungsabschnitte aufweist, die in der Lage sind, jeweils eine Millimeterwelle zu übertragen;
einen Mantel (28), der den Streifen umgibt und mit den seitlichen Enden des Streifens verbunden ist, und;
mindestens vier Rippen (30), die den Streifen mit dem Mantel verbinden,
wobei der Streifen, die Hülle und die mindestens vier Rippen aus einem dielektrischen Material mit einer Dielektrizitätskonstante im Bereich von 1 bis 4 bestehen; wobei die Hülle, der Streifen und die Rippen Hohlräume (32) begrenzen, die mit einem Gas, einem Gasgemisch, einem Fluid oder einem Feststoff mit einer Dielektrizitätskonstante kleiner als die des dielektrischen Materials gefüllt sind.

2. Millimeterwellen-Wellenleiter nach Anspruch 1, wobei der Streifen einen linearen Querschnitt aufweist.

3. Millimeterwellen-Wellenleiter nach Anspruch 1 oder 2, wobei die Rippen (30) parallel sind.

4. Millimeterwellen-Wellenleiter nach einem der Ansprüche 1 bis 3, mit mindestens zwei Streifen (22) aus dem dielektrischen Material, wobei der Mantel (28) die Streifen umgibt und die Rippen (30) die Streifen miteinander und mit dem Mantel (28) verbinden.

5. Millimeterwellen-Wellenleiter nach Anspruch 4, wobei die beiden Streifen (22) parallel sind.

6. Millimeterwellen-Wellenleiter nach einem der Ansprüche 1 bis 5, wobei der Leiter (20; 40) aus einem dielektrischen Material mit einer Dielektrizitätskonstante im Bereich von 2 bis 4 hergestellt ist.

7. Millimeterwellen-Wellenleiter nach einem der Ansprüche 1 bis 6, wobei der Wellenleiter (3) aus einem Kunststoffmaterial, insbesondere aus Polytetrafluorethylen, Polypropylen oder Polystyrol, hergestellt ist.

8. Vorrichtung (40) zur Übertragung von ersten Millimeterwellen, die den Millimeterwellen-Wellenleiter (20; 50) nach einem der Ansprüche 1 bis 7 und mindestens vier erste Antennen (41, 41') aufweist, wobei jede erste Antenne in der Lage ist, die ersten Millimeterwellen zu senden und zu empfangen, wobei jedes Ende des Wellenleiters (3) in Kontakt mit zwei der ersten Antennen (41, 41') steht.

9. Vorrichtung nach Anspruch 8, wobei die beiden ersten Antennen (41, 41') an jedem Ende des Wellenleiters (20; 40) um eine Länge voneinander beabstandet sind, die größer oder gleich einer halben Übertragungswellenlänge der ersten Antennen ist.

10. Vorrichtung nach Anspruch 8 oder 9, wobei jede erste Antenne (41, 41') eine Länge in der Größenordnung der Wellenlänge der von der ersten Antenne übertragenen Millimeterwellen aufweist.

11. Vorrichtung nach einem der Ansprüche 8 bis 10, die mindestens zwei zweite Antennen aufweist, wobei eine der zweiten Antennen (41, 41') an einem der Enden des Wellenleiters (3) mit dem Wellenleiter (20; 40) in Kontakt steht und die andere zweite Antenne (41, 41') am anderen Ende des Wellenleiters (3) mit dem Wellenleiter in Kontakt steht, wobei jede zweite Antenne in der Lage ist, zweite Millimeterwellen zu senden und zu empfangen, wobei die Polarisation der zweiten Millimeterwellen bis auf 10 % senkrecht zur Polarisation der ersten Millimeterwellen steht.

12. Vorrichtung nach einem der Ansprüche 8 bis 11, wobei die ersten Millimeterwellen eine Frequenz im Bereich von 30 GHz bis 300 GHz haben.

## Claims

1. A millimeter-wave waveguide (20; 50) comprising:
at least one strip (22) having a cross-section adapted to have several transmission portions capable of transmitting each a millimeter wave;
a sheath (28) surrounding the strip and connected to lateral ends of the strip, and;
at least four ribs (30) connecting the strip to the sheath,
said strip, said sheath, and said at least four ribs being made of a dielectric material having a dielectric constant in the range from 1 to 4; the sheath, the strip and the ribs define cavities (32) filled with a gas, with a gas mixture, with a fluid, or with a solid having a dielectric constant smaller than that of the dielectric material.

2. The millimeter-wave waveguide of claim 1, wherein the strip has a linear cross-section.

3. The millimeter-wave waveguide of claim 1 or 2, wherein the ribs (30) are parallel.

4. The millimeter-wave waveguide of any of claims 1 to 3, comprising at least two strips (22) of said dielectric material, the sheath (28) surrounding the strips, the ribs (30) connecting the strips to one another and to the sheath (28).

5. The millimeter-wave waveguide of claim 4, wherein the two strips (22) are parallel.

6. The millimeter-wave waveguide of any of claims 1 to 5, wherein the guide (20; 40) is made of a dielectric material having a dielectric constant in the range from 2 to 4.

7. The millimeter-wave waveguide of any of claims 1 to 6, wherein the waveguide (3) is made of a plastic material, particularly polytetrafluoroethylene, polypropylene, or polystyrene.

8. A device (40) for transmitting first millimeter waves comprising the millimeter-wave waveguide (20; 50) of any of claims 1 to 7 and at least four first antennas (41, 41'), each first antenna being capable of transmitting and receiving the first millimeter waves, each end of the waveguide (3) being in contact with two of said first antennas (41, 41').

9. The device of claim 8, wherein said two first antennas (41, 41') at each end of the waveguide (20; 40) are distant from each other by a length greater than or equal to a half transmission wavelength of the first antennas.

10. The device of claim 8 or 9, wherein each first antenna (41, 41') has a length in the order of the wavelength of the millimeter waves transmitted by the first antenna.

11. The device of any of claims 8 to 10, comprising at least two second antennas, one of the second antennas (41, 41') being in contact with the waveguide (20; 40) at one of the ends of the waveguide (3) and the other second antenna (41, 41') being in contact with the waveguide at the other end of the waveguide (3), each second antenna being capable of transmitting and of receiving second millimeter waves, the polarization of the second millimeter waves being perpendicular to within 10% to the polarization of the first millimeter waves.

12. The device of any of claims 8 to 11, wherein the first millimeter waves have a frequency in the range from 30 GHz to 300 GHz.
